# EUROPÄISCHE PATENTSCHRIFT

(11) **EP 2 894 266 B1**
(45) Veröffentlichungstag und Bekanntmachung des Hinweises auf die Patenterteilung: **16.05.2018**
(21) Anmeldenummer: 14151111.3
(22) Anmeldetag: 14.01.2014
(51) Int. Cl.: E03D 5/02

(54) **Betätigungsanordnung für ein Ablaufventil eines Spülkastens**
Actuator device for a drain valve of a toilet cistern
Dispositif d'actionnement pour un inverseur d'un réservoir de chasse

(43) Veröffentlichungstag der Anmeldung: 15.07.2015
(73) Patentinhaber: Geberit International AG, 8645 Jona (CH)
(72) Erfinder: Pfister, Guido, 8852 Altendorf (CH)
(74) Vertreter: Frischknecht, Harry Ralph

(56) Entgegenhaltungen:
- EP-A1- 0 544 616
- EP-A1- 0 905 328
- EP-A2- 1 647 638
- DE-U1-202007 002 924
- DE-U1-202013 007 881

## Beschreibung

### TECHNISCHES GEBIET

Die vorliegende Erfindung betrifft eine Betätigungsanordnung für ein Ablaufventil eines Spülkastens nach dem Oberbegriff von Anspruch 1. Weiter betrifft die Erfindung einen Spülkasten nach Anspruch 16 und nach Anspruch 17 sowie ein Verfahren zur Montage einer Betätigungsanordnung nach Anspruch 18.

### STAND DER TECHNIK

Aus der EP 2 388 380 ist eine Betätigungsanordnung bekannt geworden, bei welcher eine Betätigungsplatte mit Betätigungstasten flächenbündig zu einer Wand, in der die Betätigungsplatte eingebaut ist, ausrichtbar ist. Zur Ausrichtung ist ein Distanzanker vorgesehen, welcher mit einer Platte in Verbindung steht und mit einem Verstellelement zusammenarbeitet.

Aus den Druckschriften EP 0 544 616, DE 20 2007 002924, DE 20 2013 007881, EP 1 647 638 und EP 0 905 328 sind weitere Betätigungsanordnungen bekannt geworden.

Obwohl bei der Montage und der Ausrichtung der Betätigungsplatte gute Resultate erziehlt wurden, hat es sich gezeigt, dass die Betätigungsanordnung bezüglich der unterschiedlichen Aufbauten von Vorwänden nicht flexibel genug einsetzbar ist.

### DARSTELLUNG DER ERFINDUNG

Ausgehend von diesem Stand der Technik liegt der Erfindung die Aufgabe zugrunde, eine, insbesondere flächenbündig montierbare, Betätigungsanordnung anzugeben, welche die Nachteile des Standes der Technik überwindet. Insbesondere soll die Betätigungsanordnung bezüglich Vorwandaufbauten verschiedener Dicke flexibler einsetzbar sein.

Eine solche Aufgabe löst die Betätigungsanordnung nach Anspruch 1. Demgemäss umfasst eine Betätigungsanordnung für ein Ablaufventil eines Spülkastens eine Betätigungseinheit, mit welcher ein Spülvorgang auslösbar ist, und mindestens einen sich entlang einer Distanzhalteachse erstreckender Distanzhalter, welcher mit einem vorderen Ende mit der Betätigungseinheit in Verbindung steht und mit dem gegenüberliegenden hinteren Ende direkt oder indirekt mit dem Spülkasten verbindbar ist. Der Distanzhalter ist in einem vorgegebenen Rastermass ablängbar ausgebildet.

Durch die Anordnung des ablängbaren Distanzhalters kann der Installateur die Distanz zwischen dem fest hinter einer Vorwand angeordneten Spülkasten und der Betätigungseinheit derart einstellen, dass die Betätigungseinheit mit der Vorderseite relativ zur Vorwand positioniert werden kann. Durch den ablängbaren Distanzhalter kann die Betätigungsanordnung wesentlich flexibler, insbesondere für Vorwände unterschiedlicher Dicke, eingesetzt werden. Dem Installateur wird durch das Ablängen bzw. Einkürzen des Distanzhalters im vorgegeben Rastermass eine sehr einfach zu handhabende Lösung zur Positionierung der Betätigungseinheit relativ zur Vorwand bereitgestellt.

Der Distanzhalter ist im Querschnitt quer zur Distanzhalteachse gesehen im Wesentlichen U-förmig mit einem Grundschenkel und zwei vom Grundschenkel abstehenden Seitenschenkeln ausgebildet. Diese U-förmige Ausbildung hat den Vorteil, dass die Betätigungseinheit gut abgestützt werden kann.

Die Betätigungseinheit ist bei Betrachtung in Richtung der Distanzhalteachse im Wesentlichen rechteckig ausgebildet, wobei genau zwei separat voneinander ausgebildete Distanzhalter angeordnet sind, dessen Grundschenkel parallel zu jeweils gegenüberliegenden Seiten des Rechteckes verlaufen. Vorzugsweise sind die zwei Distanzhalter dabei im Wesentlichen identisch zueinander ausgebildet.

Die Betätigungseinheit umfasst vorzugsweise mindestens ein Betätigungssensor oder mindestens eine Betätigungstaste, über welche die Spülung ausgelöst werden kann.

Vorzugsweise umfasst der Distanzhalter ein Basiselement zur Verbindung des Distanzhalters mit der Betätigungseinheit und mindestens ein sich dem Basiselement in Richtung der Distanzhalteachse anschliessendes und das Rastermass definierendes Distanzhalteelement, welches über mindestens eine Verbindungsstelle, vorzugsweise in der Gestalt eines Verbindungssteges, mit dem Basiselement in Verbindung steht. Das Distanzhalteelement ist direkt oder indirekt mit dem Spülkasten verbindbar.

Das Basiselement stellt dabei das vordere Ende bereit und das Distanzhalteelement stellt das hintere Ende bereit. Das Basiselement steht mit der Betätigungseinheit und das Distanzhalteelement ist mit dem Spülkasten direkt oder indirekt über ein weiteres Element verbindbar.

Das vorgegebene Rastermass liegt vorzugsweise im Bereich von 2 bis 10 Millimetern. Besonders bevorzugt bei 5 bis 10 Millimetern, insbesondere bei 6 oder 8 Millimetern.

Besonders bevorzugt schliessen sich dem Basiselement eine Vielzahl von identisch ausgebildeten Distanzhalteelementen an, welche jeweils über mindestens eine Verbindungsstelle mit dem vorhergehenden Distanzhalteelement in Verbindung stehen.

Zwischen zwei Verbindungsstellen und auch zwischen zwei benachbarten Distanzhalteelementen bzw. zwischen dem Basiselement und dem direkt folgenden Distanzhalteelement ist jeweils ein materialloser Zwischenraum vorhanden. Mit anderen Worten gesagt stehen die Distanzhalteelemente untereinander bzw. das Basiselement und das Distanzhalteelement jeweils mit einem Zwischenraum beabstandet zueinander und sind ausschliesslich über die Verbindungsstellen miteinander in Verbindung.

Der Distanzhalter ist vorzugsweise einstückig ausgebildet. Das Basiselement und das mindestens eine Distanzhalteelement sowie die Verbindungsstellen sind dabei als integrales Teil geformt. Die Länge dieses integralen Teils kann durch Abbrechen oder Auftrennen der Verbindungsstellen abgelängt bzw. gekürzt werden.

Besonders bevorzugt ist der Distanzhalter als Kunststoff-Spritzgussteil ausgebildet.

Vorzugsweise ist die mindestens eine Verbindungsstelle zwischen dem Basiselement und dem Distanzhalteelement bzw. zwischen dem Distanzhalteelement und dem benachbarten Distanzhalteelement mit Sollbruchstellen ausgebildet. Besonders bevorzugt sind die Sollbruchstellen werkzeuglos trennbar.

Vorzugsweise liegt die Sollbruchstelle unmittelbar an dem benachbarten Distanzhalteelement, welches mit geringerem Abstand zum Basiselement liegt. Hierdurch wird beim Ablängen sichergestellt, dass das Distanzhalteelement bzw. das Basiselement, welches mit dem Spülkasten direkt oder indirekt in Verbindung kommt, keine Rückstände der Verbindungsstellen aufweist.

Besonders bevorzugt umfassen jedes der Distanzhalteelemente und bevorzugt auch das Basiselement Rastmittel, insbesondere mindestens eine Rastausnehmung, so dass der Distanzhalter über eine Rastverbindung mit dem Spülkasten direkt oder indirekt verbindbar ist. Da der Distanzhalter mit dem vorderen Ende mit der Betätigungseinheit in Verbindung steht, kann auch gesagt werden, dass in dieser vorteilhaften Ausführungsform die Betätigungseinheit über eine Rastverbindung mit dem Spülkasten direkt oder indirekt verbunden wird.

Besonders bevorzugt ist der Distanzhalter und/oder das Basiselement und/oder die Distanzhaltelemente als ablängbare Einfassung ausgebildet, welche Einfassung eine Rahmenöffnung in der Betätigungseinheit nur abschnittsweise nicht aber vollständig umgibt. Es handelt sich also um einen teilweise unterbrochene Einfassung. Die Einfassung weist also mindestens einen Zwischenraum auf. Die Ausbildung des Distanzhalters als ablängbare und teilweise unterbrochene Einfassung weist den Vorteil auf, dass ein mechanisch stabiles Element bereitgestellt wird, mit welchem die Lage der Betätigungseinheit eingestellt werden kann, wobei gleichzeitig der Einbau bzw. Ausbau von Komponenten in den Spülkasten durch die Rahmenöffnung nicht oder nur minimal behindert wird. Folglich ist es eine weitere Aufgabe der Erfindung, eine Betätigungsanordnung anzugeben, welche die einfache Einstellung der Lage sowie die stabile Lagerung der Betätigungseinheit ermöglicht, wobei gleichzeitig der Zugang im Revisionsfall zum Spülkasten nicht behindert werden soll.

Vorzugsweise verläuft der Grundschenkel des Distanzhalters parallel zur Breite des Rechteckes und die Seitenschenkel verlaufen parallel zur Länge. Die Seitenschenkel sind vorzugsweise kürzer, besonders bevorzugt wesentlich kürzer, als die halbe Länge des Rechtecks ausgebildet. Diese Ausbildung hat den Vorteil, dass die Seitenschenkel das Rechteck nicht vollständig umgeben, so dass Raum für die Montage bzw. Demontage für Spülkastenkomponenten geschaffen werden kann.

Vorzugsweise steht der Distanzhalter über mindestens ein Einstellelement mit der Betätigungseinheit in Verbindung, wobei die Distanz und Lage zwischen Distanzhalter und Betätigungseinheit über das Einstellelement einstellbar ist. Durch die Einstellung der Distanz und Lage zwischen dem Distanzhalter und der Betätigungseinheit kann der Installateur eine Feinjustage vornehmen, so dass die Betätigungseinheit mit ihrer Vorderseite im Wesentlichen flächenbündig mit der Vorwand ausgerichtet werden kann.

Besonders bevorzugt entspricht die maximale einstellbare Distanz des Einstellelementes im Wesentlichen dem einfachen Rastermass oder entspricht bis höchstens dem zweifachen Rastermass.

Vorzugsweise ist das Einstellelement eine Schraube mit einem Schraubenkopf und einem sich daran anschliessenden Gewindeschaft, wobei der Schraubenkopf in mindestens einer Schraubenkopfaufnahme an der Betätigungseinheit drehbar und bezüglich einer Bewegung in Richtung des Gewindeschaftes fest an der Betätigungseinheit gelagert ist. Der Gewindeschaft greift in ein am Basiselement angeordnete Gewindeaufnahme ein. Durch ein Verdrehen der Schraube wird die Distanz zwischen Schraubenkopf und Schraubenaufnahme im Basiselement verändert, was aufgrund der Lagerung des Schraubenkopfes in der Schraubenaufnahme zu einer Veränderung der Distanz zwischen dem Basiselement und der Betätigungseinheit führt.

Besonders bevorzugt sind genau vier Schrauben an den jeweiligen Ecken der rechteckigen Betätigungseinheit angeordnet.

Besonders bevorzugt umfasst die Betätigungseinheit einen Einbaurahmen mit einer zentralen durch Rahmenstege begrenzten Rahmenöffnung und ein im Einbaurahmen gelagertes Betätigungsmodul mit den Betätigungstasten oder Betätigungssensoren. Das Betätigungsmodul ist vorzugsweise mit dem Einbaurahmen verrastbar, wobei der Einbaurahmen hierfür eine Rastnocke aufweist.

Durch die Rahmenöffnung kann ein Zugang zum Spülkasten bereitgestellt werden, wenn das Betätigungsmodul aus dem Einbaurahmen entfernt worden ist. Die Rahmenöffnung dient also als Revisionsöffnung.

Vorzugsweise weist der Einbaurahmen die besagte mindestens eine Schraubenkopfaufnahme auf. Folglich stehen die Distanzhalteelemente über die Einstellelemente, die in der am Einbaurahmen angeordneten Schraubenkopfaufnahme gelagert sind, über den Einbaurahmen mit der Betätigungseinheit in Verbindung.

Besonders bevorzugt liegt der mindestens eine Distanzhalter in Richtung der Distanzhalteachse gesehen ausserhalb der lichten Weite der Rahmenöffnung, vorzugsweise im Bereich der Rahmenstege. Folglich ist der mindestens eine Distanzhalter derart angeordnet, dass dieser den Zugang durch die Rahmenöffnung zum Spülkasten nicht verhindert.

Vorzugsweise umfasst die Betätigungsvorrichtung weiter einen Verbindungsrahmen, welcher mit dem Spülkasten verbindbar ist und welcher eine Aufnahme für den Distanzhalter aufweist, in welche Aufnahme der Distanzhalter, insbesondere mit dem Distanzhalteelement oder dem Basiselement einragt. Der Verbindungsrahmen dient dabei der besagten indirekten Verbindung der Betätigungseinheit mit dem Spülkasten. In alternativen Ausführungsformen kann auf den Verbindungsrahmen verzichtet werden, wobei der Spülkasten dann eine entsprechende Aufnahme für das Distanzhalteelement oder das Basiselement aufweist, wobei es dann zur besagten direkten Verbindung mit dem Spülkasten kommt.

Besonders bevorzugt verfügt die Aufnahme des Verbindungsrahmens über Rastmittel, insbesondere Rastzungen, welche mit den Rastmitteln des Basiselementes bzw. des mindestens eine Distanzhalteelementes zusammenarbeiten.

Die besonders bevorzugte Ausführungsform der Betätigungsvorrichtung umfasst im Wesentlichen vom Spülkasten aus gesehen, der besagte Verbindungsrahmen, mindestens einen der besagten Distanzhalter, welcher mit dem Verbindungsrahmen in Verbindung steht, der besagte Einbaurahmen, welcher mit dem Distanzhalter in Verbindung steht, und das im Einbaurahmen angeordnete Betätigungsmodul. Der Einbaurahmen steht bevorzugt mit den besagten Einstellelementen mit dem Distanzhalter in Verbindung. Besonders bevorzugt sind zwei Distanzhalter angeordnet, welche jeweils mit je zwei Einstellelementen mit dem Distanzhalter in Verbindung stehen.

Eine Spülkastenanordung umfasst einen Spülkasten und eine Betätigungsvorrichtung nach obiger Beschreibung, wobei der Spülkasten eine Aufnahme für den mindestens einen Distanzhalter aufweist. Eine alternative Spülkastenanordung umfasst einen Spülkasten und eine Betätigungsvorrichtung nach obiger Beschreibung, wobei der Spülkasten eine Aufnahme für den Verbindungsrahmen aufweist.

Ein Verfahren zur Montage einer Betätigungsvorrichtung nach obiger Beschreibung umfasst
den Schritt des Messens einer Distanz zwischen der vordersten Oberfläche einer Vorwand und einer Kontaktfläche zwischen dem Distanzhalter und dem Spülkasten bzw. ggf. dem Verbindungsrahmen;
den Schritt des Abmessen der besagten Distanz von der relativ zur besagten Oberfläche zu montierenden Frontseite der Betätigungseinheit, und
den Schritt des Ablängens des Distanzhalters basierend auf der gemessenen Distanz,
den Schritt des Montierens der Betätigungsvorrichtung, wobei der abgelängte Distanzhalter in Kontakt mit der besagten Kontaktfläche kommt, sowie
gegebenenfalls den Schritt der Feinjustage der Betätigungseinheit mit den Einstellelementen.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Ansicht einer Betätigungsanordnung nach einer ersten Ausführungsform;
- Fig. 2: eine Seitenansicht der Betätigungsanordnung nach Figur 1;
- Fig. 3: eine perspektivische Explosionsdarstellung einer Betätigungsanordnung nach einer ersten Ausführungsform;
- Fig. 4: eine perspektivische Ansicht von Teilen der Betätigungsanordnung nach Figur 1, insbesondere für die direkte Verbindung mit einem Spülkasten;
- Fig. 5: eine perspektivische Ansicht von Teilen der Betätigungsanordnung nach Figur 1, insbesondere für die indirekte Verbindung mit einem Spülkasten;
- Fig. 6: eine Detailansicht der Betätigungsanordnung der Figur 1;
- Fig. 7: eine weitere Detailansicht der Betätigungsanordnung nach der Figur 1;
- Fig. 8a bis 8d: Detailansichten eines bevorzugten Montageablaufes der Betätigungsanordnung nach den vorhergehenden Figuren 1 bis 5.

### BESCHREIBUNG BEVORZUGTER AUSFÜHRUNGSFORMEN

In der Figur 1 wird eine Betätigungsanordnung 1 für ein Ablaufventil eines Spülkastens gezeigt. Mit der Betätigungsanordnung 1 kann ein Ablaufventil innerhalb des Spülkastens betätigt werden, so dass einer Sanitärarmatur, wie einer Toilette oder einem Urinal, Spülwasser zugeführt werden kann.

Die Betätigungsanordnung 1 umfasst eine Betätigungseinheit 2 mit mindestens einer Betätigungstaste 3 oder einem Betätigungssensor, über welche ein Spülvorgang auslösbar ist. In der vorliegenden Ausführungsform sind genau zwei Betätigungstasten 3 angeordnet. In alternativen Ausführungsformen kann die Betätigungseinheit 2 auch ohne Betätigungstasten ausgebildet sein. Hier sind dann entsprechende Sensorelemente an der Betätigungseinheit angeordnet.

Weiter umfasst die Betätigungsanordnung 1 mindestens ein sich entlang einer Distanzachse D erstreckender Distanzhalter 4, welcher mit seinem vorderen Ende 5 mit der Betätigungseinheit 2 in Verbindung steht und mit dem gegenüberliegenden hinteren Ende 6 direkt oder indirekt mit dem Spülkasten verbindbar ist. Der Distanzhalter 4 ist derart ausgebildet, dass der Distanzhalter 4 in einem vorgegebenen Rastermass R ablängbar ausgebildet ist. Der abgelängte Distanzhalter 4 weist dann eine Länge X auf. Der Distanzhalter 4 weist also Elemente auf, welche dem vorbestimmen Rastermass R entsprechen und welche vom Installateur entsprechend den Bedürfnissen bei der Montage ablängbar sind. Somit kann der Installateur die Lage der Betätigungseinheit 2 über den Distanzhalter 4 bezüglich des Spülkastens, an welchem der Distanzhalter 4 direkt oder indirekt gelagert ist, einstellen. Der Spülkasten dient also als Referenz für die Lage der Betätigungseinheit 2.

In den Figuren wird eine mechanische Betätigungseinheit 2 gezeigt. Wie oben erwähnt, kann die Betätigungseinheit aber auch eine elektrisch ausgebildete oder eine pneumatisch ausgebildete Betätigungseinheit sein. Besonders bevorzugt umfasst die Betätigungseinheit 2 einen Einbaurahmen 18 und ein im Einbaurahmen 18 gelagertes Betätigungsmodul 25 mit den Betätigungstasten 3 oder den Betätigungssensoren. Der Einbaurahmen 18 dient dabei der Aufnahme des Betätigungsmoduls 25 und über das Betätigungsmodul 25 kann die Spülung ausgelöst werden. Das Betätigungsmodul 25 ist vorzugsweise mit dem Einbaurahmen 18 fest verbindbar. Besonders bevorzugt über eine Rastverbindung.

Anhand der Figur 3 wird nun in der Folge der Aufbau des Distanzhalters gemäss der vorliegenden Ausführungsform genauer erläutert. In der Figur 3 wird die Betätigungseinheit 2 ohne das Betätigungsmodul 25, also nur mit dem Einbaurahmen 18 gezeigt. Der Distanzhalter 4 umfasst in der vorliegenden Ausführungsform ein Basiselement 7 zur Verbindung des Distanzhalters 4 mit der Betätigungseinheit 2. Hier dient das Basiselement 7 zur Verbindung des Distanzhalters 4 mit dem Einbaurahmen 18. Dem Basiselement 7 schliesst sich in Richtung der Distanzhalteachse D mindestens ein das Rastermass R definierendes Distanzhalteelement 8 an. Das Distanzhalteelement 8 steht dabei über mindestens eine Verbindungsstelle 9, vorzugsweise in der Gestalt eines Verbindungssteges, mit dem Basiselement 7 in Verbindung. Die Verbindungsstelle 9 wird bei der Ablängung des Distanzhalters entsprechend der abzulängenden Länge durchtrennt. Das Distanzhalteelement 8 bzw. das Basiselement 7, wenn alle Distanzhalteelemente 8 vom Basiselement 7 abgetrennt worden sind, sind direkt oder indirekt mit dem Spülkasten verbindbar. Bei der direkten Verbindung steht das Distanzhalteelement 8 bzw. das Basiselement 7 in direktem Kontakt mit dem Spülkasten. In den Figuren wird die indirekte Verbindung gezeigt, wobei hier das Distanzhalteelement 8 bzw. das Basiselement 7 über einen Verbindungsrahmen 21 mit dem Spülkasten indirekt in Verbindung stehen. Der Verbindungsrahmen 21, welcher in der Figur 3 gezeigt wird, wird dabei mit dem Spülkasten verbunden. Hierfür weist der Verbindungsrahmen 21 entsprechende Verbindungsmittel 26 auf.

Besonders bevorzugt weisen sowohl das Basiselement 7 als auch jedes der Distanzhalteelemente 8 das besagte Rastermass R auf. Mit anderen Worten gesagt, ist die Ausdehnung des Basiselementes 7 und diejenige der Distanzhalteelemente 8 in Richtung der Distanzhalteachse D jeweils identisch zueinander.

Wie in der Figur 3 gut erkannt werden kann, schliesst sich dem Distanzhalteelement 8, welches sich direkt im Basiselement 7 an, eine Vielzahl von identisch ausgebildeten Distanzhalteelementen 8 an. Mit anderen Worten gesagt schliesst sich dem Basiselement 7 eine Vielzahl von identisch ausgebildeten Distanzhalteelementen 8 an, welche jeweils über eine Verbindungsstelle 9 mit dem vorangehenden Distanzhalteelement 8 in Verbindung stehen. In der in Figur 3 gezeigten Ausführungsform sind 9 Distanzhalteelemente 8 angeordnet.

Die Verbindungstellen 9 zwischen dem Basiselement 7 und dem ersten Distanzhalteelement 8 bzw. zwischen nachfolgenden Distanzhaltelementen 8 sind vorzugsweise mit Sollbruchstellen ausgebildet. Diese Sollbruchstellen sind insbesondere werkzeuglos trennbar. Der Installateur kann also den Distanzhalter 4 durch ein Abtrennen von nicht benötigen Distanzhalteelementen 8 auf die gewünschte Länge im vorgegebenen Rastermass R ablängen. Bezüglich der Verbindungsstelle 9 ist die Sollbruchstelle derart angeordnet, dass die unmittelbar an dem benachbarten Distanzhalteelement 8 liegt, welches mit geringerem Abstand zum Basiselement 7 liegt. Hierdurch wird verhindert, dass Teile der Verbindungsstellen 9 bei einem Abrechen oder Abtrennen der nicht benötigten Distanzhaltelemente 8 am Distanzhalter 4 verbleiben. Im Bereich der Sollbruchstelle kann die Materialstärke der Verbindungsstelle 9 etwas geringer gewählt werden.

In alternativen Ausführungsformen kann aber auch auf die Sollbruchstelle verzichtet werden. Der Installateur kann die Verbindungsstellen 9 dann beispielsweise mit einem Messer auftrennen.

Die Verbindungsstellen 9 grenzen in Richtung quer zur Distanzhalteachse D an Zwischenräume 37 an. Mit anderen Worten gesagt grenzt jede der Verbindungsstelle 9 an einen Zwischenraum 37. Der Zwischenraum 37 stellt zwischen zwei benachbarten Distanzhalteelementen 8 bzw. zwischen dem ersten Distanzhalteelement 8 und dem Basiselement 7 einen Unterbruch bzw. eine materiallose Stelle bereit. Die Verbindungsstellen 9 weisen bezüglich der Distanzhalteachse D einen Querschnitt auf, welcher kleiner ist als derjenige der Distanzhalteelemente 8 bzw. des Basiselementes 7.

In der Figur 3 kann ebenfalls gut erkannt werden, dass jedes der Distanzhaltelemente 8, hier auch das Basiselement 7, Rastmittel 10 aufweisen. Die Rastmittel 10 dienen der Bereitstellung einer Rastverbindung mit dem Spülkasten oder aber mit dem Verbindungsrahmen 21. Der Verbindungsrahmen 21 bzw. der Spülkasten weisen korrespondierende Rastmittel auf. Besonders bevorzugt sind dabei entsprechende Rastzungen 23, welche in die Rastausnehmungen 11 eingreifen. Die Betätigungseinheit 2 beziehungsweise der Einbaurahmen 18 sind somit über die Rastmittel 10 also die Rastausnehmungen 11 und Rastzungen 23 mit dem Spülkasten beziehungsweise mit dem Verbindungsrahmen 21 verbindbar.

Der Verbindungsrahmen 21, welcher auch in der Figur 5 gezeigt wird, weist in der vorliegenden Ausführungsform eine Öffnung 27 auf. Die Öffnung 27 dient dabei der Bereitstellung eines Zuganges im Revisionsfall zum Spülkasten. Die Öffnung 27 kann auch als Revisionsöffnung bezeichnet werden.

Bezüglich der Form des Distanzhalters 4 beziehungsweise des Basiselementes 7 kann gesagt werden, dass diese zwischen Distanzhalter 4 und Basiselement 7 im Wesentlichen identisch ist. Der Distanzhalter 4 bzw. das Basiselement 7 bzw. die Distanzhalteelemente 8 sind im Querschnitt quer zur Distanzhalteachse D gesehen im Wesentlichen U-förmig ausgebildet. Folglich weisen der Distanzhalter 4 bzw. das Basiselement 7 bzw. die Distanzhalteelemente 8 einen Grundschenkel 12 auf und zwei vom Grundschenkel 12 abstehende Seitenschenkel 13. Die Seitenschenkel 13 stehen winklig geneigt zum Grundschenkel 12. Der Winkel zwischen Seitenschenkel 13 und Grundschenkel 12 ist vorzugsweise bei 90 Grad.

Die Betätigungseinheit 2 hat bei Betrachtung in Richtung der Distanzhalteachse D im Wesentlichen eine rechteckige Form. Besonders bevorzugt sind, wie in der Figur 3 gezeigt, genau zwei Distanzhalter 4 angeordnet. Die Grundschenkel 12 der Distanzhalter 4 verlaufen jeweils parallel zu gegenüberliegenden Seiten B oder L des Rechteckes der Betätigungseinheit 2. Mit anderen Worten liegen die zwei Distanzhalter 4 bezüglich des Rechteckes gegenüber voneinander. In der besonders bevorzugten Ausführungsform verläuft der Grundschenkel 12 des Distanzhalters 4 parallel zur Breite B des Rechteckes und die Seitenschenkel 13 verlaufen parallel zur Länge L. Die Seitenschenkel 13 sind dabei kürzer, insbesondere wesentlich kürzer, als die halbe Länge L des Rechteckes ausgebildet. Hierdurch wird ein Zwischenraum 28 geschaffen, welcher beim Ausbau oder Einbau von Komponenten in den Spülkasten hilfreich sein kann. Dieser Zwischenraum 28 kann in den Figuren 4 und 5 besonders gut erkannt werden. Mit anderen Worten gesagt ist der Distanzhalter 4 bzw. das Basiselement 7 bzw. die Distanzhaltelemente 8 als ablängbare und unterbrochene Einfassung ausgebildet, welche Einfassung eine Rahmenöffnung 20 in der Betätigungseinheit 2 abschnittsweise nicht aber vollständig umgibt. Die Einfassung ist dabei durch den besagten Zwischenraum 28 unterbrochen.

Von Figur 3 kann weiter erkannt werden, dass der Distanzhalter 4 über ein Einstellelement 14 mit der Betätigungseinheit, hier mit dem Einbaurahmen 18, in Verbindung steht. Mit dem Einstellelement 14 lassen sich die Distanz und die Lage zwischen dem Distanzhalter und der Betätigungseinheit 2, hier beim Einbaurahmen 18, einstellen. In der vorliegenden Ausführungsform sind genau vier Einstellelemente 14 angeordnet. Die Einstellelemente 14 sind dabei derart platziert, dass sie an den Ecken des Rechteckes, welches die Grundform der Betätigungseinheit 2 definiert, liegen. Folglich kann der Installateur durch geeignete Betätigung der jeweiligen Einstellelemente die Neigung und/oder die Distanz der Betätigungseinheit 2 bezüglich der Distanzhalter 4 einstellen.

Über die Einstellelemente 14 lässt sich, wie in der Figur 8d gezeigt, die Frontfläche 39 der Betätigungseinheit 2 bzw. des Einbaurahmens 18 relativ zur Vorwand ausrichten. Insbesondere folgt die Ausrichtung flächenbündig.

Die maximal einstellbare Distanz der Einstellelemente 14 entspricht im Wesentlichen dem Rastermass R. In alternativen Ausführungsformen entspricht die maximale Distanz vorzugsweise dem zweifachen Rastermass R. Der Installateur kann also durch die Betätigung der Einstellelemente 14 eine entsprechende Feinjustage vornehmen, sodass der Einbaurahmen beziehungsweise die Betätigungseinheit 2 beim Einbau gut ausgerichtet werden können.

In der Figur 6 wird ein besonders bevorzugtes Einstellelement 14 in der Gestalt einer Schraube gezeigt. Die Schraube weist dabei einen Schraubenkopf 15 mit einem sich daran anschliessenden Gewindeschaft 16 auf. Der Gewindeschaft 16 greift in eine Gewindeaufnahme 24, die hier am Basiselement 7 angeordnet ist, ein. Durch ein Verdrehen der Schraube 14 verändert sich die Distanz zwischen dem Schraubenkopf 15 und dem Basiselement 7. Der Schraubenkopf 15 weist eine umlaufende Rille 29 auf. Über diese Rille ist der Schraubenkopf 15 mit der Betätigungseinheit 2 hier mit dem Einbaurahmen 18 verbunden. Der Schraubenkopf 15 ist in einer entsprechenden Schraubenkopfaufnahme 17 derart gelagert, dass die Schraube 14 um Ihre Mittelachse drehbar ist und bezüglich einer Bewegung in Richtung des Gewindeschaftes 16 fest an der Betätigungseinheit 2 gelagert ist. Hierfür weist die Schaftaufnahme 17, welche in der Figur 7 im Detail gezeigt ist, ein zur Rille 29 passendes Gegenstück 30 auf. Das Gegenstück 30 greift dabei in die Rille 29 ein. In der vorliegenden Ausführungsform ist die Schraubenkopfaufnahme 17 eine im Wesentlichen kreisrunde Öffnung 31 mit einem radialen Durchbruch 32. Der radiale Durchbruch 32 schafft dabei einen Zugang zur kreisrunden Öffnung 31. Weiter ist im vorderen Bereich des radialen Durchbruchs 32 mindestens eine Nocke 33 angeordnet. Der Schraubenkopf 15 kann entlang des Pfeils P in die Schraubenkopfaufnahme 17 eingeschoben werden. Dabei greift das Gegenstück 30 in die Rille 29 ein. Die Nocken 33 verhindern ein herausgleiten des Schraubenkopfes 15 aus seiner Schraubenkopfaufnahme 17. Beim Einschieben des Schraubenkopfes 15 entlang der Pfeilrichtung P wird dabei der Schraubenkopf leicht federnd deformiert und geht anschliessend in seine Ausgangslage zurück. So wird der Schraubenkopf 15 in der Schraubenkopfaufnahme gehalten.

Von den Figuren 4 und 5 kann gut erkannt werden, dass die Betätigungseinheit 2 in der vorliegenden Ausführungsform einen Einbaurahmen 18 umfasst. Der Einbaurahmen 18 dient der Aufnahme des Betätigungsmoduls 25. In den Figuren 4 und 5 wird der Einbaurahmen 18 ohne das Betätigungsmodul gezeigt. In den Figuren 1 und 2 ist das Betätigungsmodul entsprechend eingesetzt. Der Einbaurahmen 18 umfasst einen umlaufenden Rahmensteg 19 der eine Rahmenöffnung 20 begrenzt. Durch die Rahmenöffnung 20 kann Zugang zum Inneren des Spülkastens geschaffen werden. Das Betätigungsmodul 25 wird vorzugsweise in den Einbaurahmen verrastet, wobei der Einbaurahmen hier eine Rastnocke 34 aufweist. Andere Arten der Befestigung des Betätigungsmoduls 25 im Einbaurahmen 18 sind ebenfalls denkbar.

Wie bereits erwähnt umfasst in der vorliegenden Ausführungsform der Einbaurahmen 18 die besagte mindestens eine Schraubenkopfaufnahme 17. Der Distanzhalter 4 ist bezüglich der Rahmenöffnung 20 derart angeordnet, dass dieser mit Blick in Richtung der Distanzhalteachse D ausserhalb der lichten Weite der Rahmenöffnung 20 liegt. Mit anderen Worten gesagt verkleinert der Distanzhalter 4 somit nicht die Rahmenöffnung 20 und es kann ein weiterhin guter Zugang zur Revisionsöffnung am Spülkasten geschaffen werden. Die Distanzhalter 4 liegen vorzugsweise im Bereich der Rahmenstege 19, sodass bei Betrachtung in der Richtung der Distanzhalteachse D nicht sichtbar sind.

Sofern die Betätigungseinheit 2 über den Verbindungsrahmen 21 mit dem Spülkasten verbunden wird, so wie dies in der Ausführungsform der Figur 5 gezeigt wird, sind die Distanzhalter 4 ebenfalls bezüglich der Öffnung 27 im Verbindungsrahmen 21 derart angeordnet, dass diese nicht in die lichte Weite der Öffnung 27 des Verbindungsrahmens 21 einragen.

Anhand der Figuren 8a bis 8d werden nun einzelne Montageschritte für die erfindungsgemässe Betätigungsvorrichtung 1 gezeigt. Gemäss einem ersten Schritt, der in der Figur 8a gezeigt wird, wird die Distanz X zwischen der vordersten Oberfläche 35 einer Vorwand und einer Kontaktfläche 36 zwischen den Distanzhalter und dem Spülkasten gemessen. Hier ist die Kontaktfläche 36 Teil des Verbindungsrahmens 21. Sie kann aber auch Teil des Spülkastens sein. Die Distanz X entspricht dabei der abzulängenden Distanz. In einem nächsten Schritt, welcher in der Figur 8b gezeigt wird, wird die Distanz X an der erfindungsgemässen Betätigungsvorrichtung 1 abgemessen. Dabei wird von der Frontseite 39 der Betätigungseinheit 1 das Mass X abgemessen und anschliessend wird der Distanzhalter 4 basierend auf der abgemessenen Distanz X abgelängt und die entfernenden Distanzhalteelemente 8 werden abgetrennt.

Die so vorbereitete Betätigungsvorrichtung 1 wird dann in die Öffnung in der Vorwand eingesetzt. Dabei kommt der Distanzhalter 4 mit der Kontaktfläche 36 des Spülkastens beziehungsweise des Verbindungsrahmens 21 in Kontakt und liegt an diesem an. Dies wird in der Figur 8c entsprechend gezeigt.

Der Einbaurahmen 18 bzw. die Betätigungseinheit 2 kann dann optionalerweise mit einer Silikondichtung in der Ausnehmung in der Vorwand entsprechend fixiert werden.

In einem bevorzugten aber optionalen Schritt können gemäss der Figur 8d die Einstellelemente 14 betätigt werden, sodass die Frontseite 39 der Betätigungseinheit 2 flächenbündig mit der Oberfläche der Vorwand wird.

**BEZUGSZEICHENLISTE**

| | | | |
|---|---|---|---|
| 1 | Betätigungsanordnung | 29 | Rille |
| 2 | Betätigungseinheit | 30 | Gegenstück |
| 3 | Betätigungstaste | 31 | kreisrunde Öffnung |
| 4 | Distanzhalter | 32 | Durchbruch |
| 5 | vorderes Ende | 33 | Nocke |
| 6 | hinteres Ende | 34 | Rastnocke |
| 7 | Basiselement | 35 | vorderste Oberfläche |
| 8 | Distanzhalteelement | 36 | Kontaktfläche |
| 9 | Verbindungsstelle | 37 | Zwischenraum |
| 10 | Rastmittel | 38 | Spülkasten |
| 11 | Rastausnehmung | 39 | Frontseite |
| 12 | Grundschenkel | | |
| 13 | Seitenschenkel | B | Breite |
| 14 | Einstellelement | L | Länge |
| 15 | Schraubenkopf | D | Distanzhalteachse |
| 16 | Gewindeschaft | R | Rastermass |
| 17 | Schraubenkopfaufnahme | X | Distanz |
| 18 | Einbaurahmen | | |
| 19 | Rahmenstege | | |
| 20 | Rahmenöffnung | | |
| 21 | Verbindungsrahmen | | |
| 22 | Aufnahme | | |
| 23 | Rastzungen | | |
| 24 | Gewindeaufnahme | | |
| 25 | Betätigungsmodul | | |
| 26 | Verbindungsmittel | | |
| 27 | Öffnung | | |
| 28 | Zwischenraum | | |

## Patentansprüche

1. Betätigungsanordnung (1) für ein Ablaufventil eines Spülkastens umfassend
eine Betätigungseinheit (2), mit welcher ein Spülvorgang auslösbar ist, und
mindestens einen sich entlang einer Distanzhalteachse (D) erstreckender Distanzhalter (4), welcher mit einem vorderen Ende (5) mit der Betätigungseinheit (2) in Verbindung steht und mit dem gegenüberliegenden hinteren Ende (6) direkt oder indirekt mit dem Spülkasten verbindbar ist,
wobei der Distanzhalter (4) in einem vorgegebenen Rastermass (R) ablängbar ausgebildet ist,
wobei die Betätigungseinheit (2) bei Betrachtung in Richtung der Distanzhalteachse (D) im Wesentlichen rechteckig ausgebildet ist,
**dadurch gekennzeichnet,**
**dass** der Distanzhalter (4) im Querschnitt quer zur Distanzhalteachse (D) gesehen im Wesentlichen U-förmig mit einem Grundschenkel (12) und zwei vom Grundschenkel (12) winklig geneigt abstehenden Seitenschenkeln (13) ausgebildet ist,
und **dass** genau zwei separat voneinander ausgebildete Distanzhalter (4) angeordnet sind, deren Grundschenkel (12) parallel zu jeweils gegenüberliegenden Seiten (B, L) des Rechteckes verlaufen.

2. Betätigungsanordnung (1) nach Anspruch 1, **dadurch gekennzeichnet, dass** der Distanzhalter (4) ein Basiselement (7) zur Verbindung des Distanzhalters (4) mit der Betätigungseinheit (2) und mindestens ein sich dem Basiselement (7) in Richtung der Distanzhalteachse (D) anschliessendes und das Rastermass (R) definierendes Distanzhalteelement (8) umfasst, welches über mindestens eine Verbindungsstelle (9), vorzugsweise in der Gestalt eines Verbindungssteges, mit dem Basiselement (7) in Verbindung steht, wobei das Distanzhalteelement (8) bzw. das Basiselement (7) direkt oder indirekt mit dem Spülkasten verbindbar ist, wobei das Basiselement (7) bzw. das Distanzhalteelement (8) im Querschnitt quer zur Distanzhalteachse (D) gesehen im Wesentlichen U-förmig mit einem Grundschenkel (12) und zwei vom Grundschenkel (12) winklig geneigt abstehenden Seitenschenkeln (13) ausgebildet ist.

3. Betätigungsanordnung (1) nach Anspruch 2, **dadurch gekennzeichnet, dass** sich dem Basiselement (7) eine Vielzahl von identisch ausgebildeten Distanzhalteelementen (8) anschliessen, welche jeweils über mindestens eine Verbindungsstelle (9) mit dem vorhergehenden Distanzhalteelement (8) in Verbindung stehen, wobei die Distanzhalteelemente (8) untereinander bzw. das Basiselement (7) und das Distanzhalteelement (8) vorzugsweise mit einem Zwischenraum (37) beabstandet zueinander und ausschliesslich über die Verbindungsstellen (9) miteinander in Verbindung sind.

4. Betätigungsanordnung (1) nach Anspruch 2 oder 3, **dadurch gekennzeichnet, dass** die Verbindungsstellen (9) mit Sollbruchstellen ausgebildet sind und insbesondere werkzeuglos trennbar sind, wobei die Sollbruchstelle vorzugsweise unmittelbar an dem benachbarten Distanzhalteelement (8) liegt, welches mit geringerem Abstand zum Basiselement (7) liegt.

5. Betätigungsanordnung (1) nach Anspruch 3 oder 4, **dadurch gekennzeichnet, dass** jedes der Distanzhalteelemente (8) und bevorzugt auch das Basiselement (7) Rastmittel (10), insbesondere mindestens eine Rastausnehmung (11), umfassen, so dass der Distanzhalter (4) über eine Rastverbindung mit dem Spülkasten direkt oder indirekt verbindbar ist.

6. Betätigungsanordnung (1) nach einem der Ansprüche 3 bis 5, **dadurch gekennzeichnet, dass** der Distanzhalter (4) bzw. das Basiselement (7) bzw. die Distanzhaltelemente (8) als ablängbare und unterbrochene Einfassung ausgebildet ist, welche Einfassung eine Rahmenöffnung (20) in der Betätigungseinheit (2) abschnittsweise nicht aber vollständig umgibt.

7. Betätigungsanordnung (1) nach einem der vorhergehenden Ansprüche, **dadurch gekennzeichnet, dass** der Grundschenkel (12) des Distanzhalters parallel zur Breite (B) des Rechteckes verläuft und dass die Seitenschenkel (13) parallel zur Länge (L) verlaufen und kürzer, vorzugsweise wesentlich kürzer, als die halbe Länge (L) des Rechtecks ausgebildet sind.

8. Betätigungsanordnung (1) nach einem der vorhergehenden Ansprüche, **dadurch gekennzeichnet, dass** der Distanzhalter (4) über mindestens ein Einstellelement (14) mit der Betätigungseinheit (2) in Verbindung steht, wobei die Distanz und Lage zwischen Distanzhalter (4) und Betätigungseinheit (2) über das Einstellelement einstellbar ist.

9. Betätigungsanordnung (1) nach Anspruch 8, **dadurch gekennzeichnet, dass** die maximale einstellbare Distanz des Einstellelementes (14) im Wesentlichen dem Rastermass entspricht oder bis höchstens dem zweifachen Rastermass entspricht.

10. Betätigungsanordnung (1) nach Anspruch 8 oder 9, **dadurch gekennzeichnet, dass** das Einstellelement (14) eine Schraube mit einem Schraubenkopf (15) und einem sich daran anschliessenden Gewindeschaft (16) ist, wobei der Schraubenkopf (15) in mindestens einer Schraubenkopfaufnahme (17) an der Betätigungseinheit (2) drehbar und bezüglich einer Bewegung in Richtung des Gewindeschaftes (16) fest an der Betätigungseinheit (2) gelagert ist, wobei der Gewindeschaft (16) in eine am Basiselement (7) angeordnete Gewindeaufnahme (24) eingreift.

11. Betätigungsanordnung (1) nach Anspruch 10, **dadurch gekennzeichnet, dass** die Betätigungseinheit (2) einen Einbaurahmen (18) mit einer zentralen durch Rahmenstege (19) begrenzten Rahmenöffnung (20) und ein im Einbaurahmen (18) gelagertes Betätigungsmodul (25) mit Betätigungselementen umfasst.

12. Betätigungsanordnung (1) nach Anspruch 11, **dadurch gekennzeichnet, dass** der Einbaurahmen (18) die besagte mindestens eine Schraubenkopfaufnahme (17) aufweist.

13. Betätigungsanordnung (1) nach Anspruche 11 oder 12, **dadurch gekennzeichnet, dass** der mindestens eine Distanzhalter (4) in Richtung der Distanzhalteachse (D) gesehen ausserhalb der lichten Weite der Rahmenöffnung (20), vorzugsweise im Bereich der Rahmenstege (19), liegt.

14. Betätigungsanordnung (1) nach einem der vorhergehenden Ansprüche 2 bis 13, **dadurch gekennzeichnet, dass** die Betätigungseinheit (2) weiter ein Verbindungsrahmen (21) umfasst, welcher mit dem Spülkasten verbindbar ist und welcher eine Aufnahme (22) für den Distanzhalter (4) aufweist, in welche Aufnahme (22) der Distanzhalter (4), insbesondere mit dem Distanzhalteelement (8) oder dem Basiselement (7) einragt.

15. Betätigungsanordnung (1) nach Anspruch 14 wenn er von den Ansprüchen 5 bis 13 abhängt, **dadurch gekennzeichnet, dass** die Aufnahme (22) des Verbindungsrahmens (21) über Rastmittel (10), insbesondere Rastzungen (23), verfügt, welche mit den Rastmitteln (10) des Basiselementes (7) bzw. des mindestens eine Distanzhalteelementes (8) zusammenarbeiten.

16. Spülkasten (38) umfassend eine Betätigungsanordnung nach einem der vorhergehenden Ansprüche, wobei der Spülkasten eine Aufnahme für den mindestens einen Distanzhalter aufweist.

17. Spülkasten (38) umfassend eine Betätigungsanordnung nach Anspruch 14 oder 15, wobei der Spülkasten eine Aufnahme für den Verbindungsrahmen (21) aufweist.

18. Verfahren zur Montage einer Betätigungsanordnung (1) nach einem der vorhergehenden Ansprüche 1 bis 15, umfassend
den Schritt des Messens einer Distanz (X) zwischen der vordersten Oberfläche (35) einer Vorwand und einer Kontaktfläche (36) zwischen dem Distanzhalter (4) und dem Spülkasten bzw. dem Verbindungsrahmen;
den Schritt des Abmessen der Distanz (X) von der relativ zur besagten Oberfläche (35), insbesondere flächenbündig, zu montierenden Frontseite (39) der Betätigungseinheit (2);
den Schritt des Ablängens des Distanzhalters (4) basierend auf der gemessenen Distanz (X), und
den Schritt des Montierens der Betätigungsanordnung, wobei der abgelängte Distanzhalter (4) in Kontakt mit der besagten Kontaktfläche (36) kommt, sowie
gegebenenfalls den Schritt der Feinjustage der Betätigungseinheit mit den Einstellelementen.

## Claims

1. An actuating arrangement (1) for a drain valve of a toilet cistern comprising
an actuating unit (2), by means of which a flushing process can be triggered, and
at least one spacer (4) extending along a spacer axis (D), which has a front end (5) being in connection with the actuating unit (2) and an opposite rear end (6) being directly or indirectly connectable to the toilet cistern,
wherein the spacer (4) in a predetermined grid dimension (R) is designed so as to be cut in length,
wherein the actuating unit (2) when viewed along the spacer axis (D) is designed essentially rectangular,
**characterized in that**
the spacer (4) when viewed transversely to the spacer axis (D) is designed in the cross-section essentially U-shaped with a base leg (12) and two side legs (13) protruding at an angle from the base leg (12),
and **in that** exactly two spacers (4) being formed separately from one another are arranged, the base legs (12) of which run parallel to in each case opposite sides (B, L) of the rectangular.

2. The actuating arrangement (1) according to claim 1, **characterized in that** the spacer (4) comprises a base element (7) for connecting the spacer (4) with the actuating unit (2) and at least one spacer element (8) adjoining the base element (7) in the direction of the spacer axis (D) and defining the grid dimension (R), which is in connection with the base element (7) via at least one connecting point (9), preferably in the form of a connecting web, wherein the spacer element (8) or the base element (7) is directly or indirectly connectable to the toilet cistern, wherein the base element (7) or the spacer element (8) when viewed transversely to the spacer axis (D) is designed in the cross-section essentially U-shaped with a base leg (12) and two side legs (13) protruding at an angle from the base leg (12).

3. The actuating arrangement (1) according to claim 2, **characterized in that** a plurality of identically designed spacer elements (8) adjoin the base element (7), which in each case are in connection with the preceding spacer element (8) via at least one connecting point (9), wherein the spacer elements (8) among each other or the base element (7) and the spacer element (8) are preferably with an intermediate space (37) at a distance from each other and exclusively via the connecting points (9) in connection with each other.

4. The actuating arrangement (1) according to claim 2 or 3, **characterized in that** the connecting points (9) are formed with predetermined breaking points and are in particular separable without tools, wherein the predetermined breaking point is preferably located directly on the adjacent spacer element (4), which is located at a smaller distance to the base element (7).

5. The actuating arrangement (1) according to claim 3 or 4, **characterized in that** each spacer element (8) and preferably also the base element (7) comprise latching means (10), in particular at least one latching recess (11), such that the spacer (4) is directly or indirectly connectable to the toilet cistern by means of a latching connection.

6. The actuating arrangement (1) according to one of claims 3 to 5, **characterized in that** the spacer (4) or the base element (7) or the spacer elements (8) are designed as an enclosure which can be cut in length and which is interrupted, which enclosure surrounds in sections, however not completely, a frame opening (20) in the actuating unit (2).

7. The actuating arrangement (1) according to one of the preceding claims, **characterized in that** the base leg (12) of the spacer extends parallel to the width (B) of the rectangular and **in that** the side legs (13) extend parallel to the length (L) and are designed shorter, preferably substantially shorter, than half of the length (L) of the rectangular.

8. The actuating arrangement (1) according to one of the preceding claims, **characterized in that** the spacer (4) is in connection with the actuating unit (2) via at least one adjusting element (14), wherein the distance and position between the spacer (4) and the actuating unit (2) can be adjusted via the adjusting element.

9. The actuating arrangement (1) according to claim 8, **characterized in that** the maximum adjustable distance of the adjusting element (14) substantially corresponds to the grid dimension or corresponds to at most twice the grid dimension.

10. The actuating arrangement (1) according to claim 8 or 9, **characterized in that** the adjusting element (14) is a screw with a screw head (15) and an adjoining threaded shaft (16), wherein the screw head (15) is rotatably mounted on the actuating unit (2) in at least one screw head receptacle (17) and with respect to a movement in the direction of the threaded shaft (16) is fixedly mounted on the actuating unit (2), wherein the threaded shaft (16) engages in a threaded receptacle (24) arranged on the base element (7).

11. The actuating arrangement (1) according to claim 10, **characterized in that** the actuating unit (2) comprises a mounting frame (18) with a central frame opening (20) being delimited by frame webs (19) and an actuating module (25) with actuating elements mounted in the mounting frame (18).

12. The actuating arrangement (1) according to claim 11, **characterized in that** the mounting frame (18) comprises the said at least one screw head receptacle (17).

13. The actuating arrangement (1) according to claim 11 or 12, **characterized in that** the at least one spacer (4) when viewed in the direction of the spacer axis (D) is arranged outside of the clear width of the frame opening (20), preferably in the region of the frame webs (19).

14. The actuating arrangement (1) according to one of the preceding claims 2 to 13, **characterized in that** the actuating unit (2) further comprises a connecting frame (21), which is connectable to the toilet cistern and which comprises a receptacle (22) for the spacer (4), into which receptacle (22) the spacer (4), in particular with the spacer element (8) or the base element (7), protrudes.

15. The actuating arrangement (1) according to claim 14, when depending from one of claims 5 to 13, **characterized in that** the receptacle (22) of the connecting frame (21) comprises latching means (10), in particular latching tongues, which cooperate with the latching means (10) of the base element (7) or the at least one spacer element (8).

16. A toilet cistern (38) comprising an actuating arrangement according to one of the preceding claims, wherein the toilet cistern comprises a receptacle for the at least one spacer.

17. A toilet cistern (38) comprising an actuating arrangement according to claim 14 or 15, wherein the toilet cistern comprises a receptacle for the connecting frame (21).

18. A method for assembling an actuating arrangement (1) according to one of the preceding claims 1 to 15, comprising
the step of measuring a distance (X) between the foremost surface (35) of a front wall and a contact surface (36) between the spacer (4) and the toilet cistern or the connecting frame;
the step of measuring the distance (X) from the front side (39) of the actuating unit (2) to be mounted, in particular flush-mounted, relative to said surface (35);
the step of cutting the spacer (4) to a length based on the measured distance (X), and
the step of mounting the actuating arrangement, wherein the spacer (4) being cut in length comes into contact with the said contact surface (36), and optionally
the step of fine adjusting the actuating unit with the adjusting elements.

## Revendications

1. Un dispositif d'actionnement (1) pour une soupape d'évacuation d'un réservoir de chasse d'eau comprenant
une unité d'actionnement (2) avec laquelle une procédure de chasse peut être déclenchée, et
au moins un écarteur (4) s'étendant le long d'un axe d'écarteur (D), lequel est relié avec son extrémité antérieure (5) à l'unité d'actionnement (2) et peut être relié directement ou indirectement au réservoir de chasse d'eau avec l'extrémité postérieure (6) opposée,
où l'écarteur (4) est formé de manière à pouvoir être coupé à longueur dans un pas de trame défini (R),
où l'unité d'actionnement (2) est formée de manière sensiblement rectangulaire, vu en direction de l'axe d'écarteur (D),
**caractérisé en ce que**
l'écarteur (4) est formé sensiblement en forme de U, vu en coupe transversale dans une direction perpendiculaire à l'axe d'écarteur (D), avec une branche de base (12) et deux branches latérales (13) faisant saillie de façon inclinée et angulaire depuis la branche de base (12),
et que exactement deux écarteurs (4) formés de façon séparée l'un par rapport à l'autre sont disposés, dont les branches de base (12) s'étendent respectivement de façon parallèle par rapport aux côtés opposés (B, L) du rectangle.

2. Le dispositif d'actionnement (1) selon la revendication 1, **caractérisé en ce que** l'écarteur (4) comprend un élément de base (7) pour la liaison de l'écarteur (4) avec l'unité d'actionnement (2) et au moins un élément d'écarteur (8) rejoignant l'élément de base (7) en direction de l'axe d'écarteur (D) et définissant le pas de trame (R), lequel est relié avec l'élément de base (7) à travers au moins un jonction (9), préférablement en forme de pont de liaison, où l'élément d'écarteur (8) respectivement l'élément de base (7) peuvent être reliés directement ou indirectement avec le réservoir de chasse d'eau, où l'élément de base (7) respectivement l'élément d'écarteur (8), vu en coupe transversale perpendiculaire à l'axe d'écarteur (D), est formé sensiblement en forme de U avec une branche de base (12) et deux branches latérales (13) faisant saillie de façon inclinée et angulaire depuis la branche de base (12).

3. Le dispositif d'actionnement (1) selon la revendication 2, **caractérisé en ce que** un pluralité d'éléments d'écarteur (8) formés du manière identique rejoignent l'élément de base (7), lesquels sont reliés à travers au moins une jonction (9) avec l'élément d'écarteur (8) précédent, où les éléments d'écarteur (8) entre eux, respectivement l'élément de base (7) et l'élément d'écarteur (8) préférablement par l'intermédiaire d'un espace intermédiaire (37), sont situés l'un à distance de l'autre et sont exclusivement reliés ensemble à travers les jonctions (9).

4. Le dispositif d'actionnement (1) selon la revendication 2 ou 3, **caractérisé en ce que** les jonctions (9) sont formées avec une ligne de rupture imposée et peuvent être séparées en particulier sans outils, où la ligne de rupture imposée se situe préférablement immédiatement au niveau de l'élément d'écarteur (8) adjacent lequel se situe à une distance inférieure de l'élément de base (7).

5. Le dispositif d'actionnement (1) selon la revendication 3 ou 4, **caractérisé en ce que** chacun des éléments d'écarteur (8) et préférablement également l'élément de base (7) comporte un moyen d'encliquetage (10), en particulier au moins un évidement d'encliquetage (11), de sorte que l'écarteur (4) peut être relié à travers une liaison d'encliquetage avec le réservoir de chasse d'eau de façon directe ou indirecte.

6. Le dispositif d'actionnement (1) selon une de revendication 3 à 5, **caractérisé en ce que** l'écarteur (4) respectivement l'élément de base (7) respectivement les éléments d'écarteur (8) sont formés en tant qu'encadrement pouvant être coupé à longueur et interrompu, lequel encadrement entoure une ouverture de cadre (20) dans l'unité d'actionnement (2) par sections mais pas complètement.

7. Le dispositif d'actionnement (1) selon l'une des revendications précédentes, **caractérisé en ce que** la branche de base (12) de l'écarteur s'étend de façon parallèle par rapport à la largeur (B) du rectangle et que les branches latérales (13) s'étendent de façon parallèle par rapport à la longueur (L) et sont formées de manière plus courte, préférablement sensiblement plus courte que la demi-longueur (L) du rectangle.

8. Le dispositif d'actionnement (1) selon une des revendications précédentes, **caractérisé en ce que** l'écarteur (4) est relié avec l'unité d'actionnement (2) à travers au moins un élément de réglage (14), où la distance et l'emplacement entre l'écarteur (4) et l'unité d'actionnement (2) peut être réglée à travers l'élément de réglage.

9. Le dispositif d'actionnement (1) selon la revendication 8, **caractérisé en ce que** la distance maximale réglable de l'élément de réglage (14) correspond sensiblement au pas de trame ou maximalement à deux fois le pas de trame.

10. Le dispositif d'actionnement (1) selon la revendication 8 ou 9, **caractérisé en ce que** l'élément de réglage (14) est une vis avec une tête de vis (15) et un tige filetée (16) la rejoignant, où la tête de vis (15) peut être tournée dans au moins un logement de tête de vis (17) sur l'unité d'actionnement (2) et est montée sur l'unité d'actionnement (2) de manière fixe par rapport à un déplacement en direction de l'arbre fileté (16), où la tige filetée (16) vient en prise dans un logement fileté (24) situé sur l'élément de base (7).

11. Le dispositif d'actionnement (1) selon la revendication 10, **caractérisé en ce que** l'unité d'actionnement (2) comprend un cadre de montage (18) avec une ouverture de cadre centrale (20) délimitée par les entretoises de cadre (19) et un module d'actionnement (25) avec des éléments d'actionnement logé dans le cadre de montage (18).

12. Le dispositif d'actionnement (1) selon la revendication 11, **caractérisé en ce que** le cadre de montage (18) présente ledit au moins un logement de tête de vis (17).

13. Le dispositif d'actionnement (1) selon la revendication 11 ou 12, **caractérisé en ce que** l'au moins un écarteur (4) se situe en dehors de la largeur intérieure de l'ouverture de cadre (20), vu en direction de l'axe d'écarteur (D), préférablement dans le domaine des entretoises de cadre (19).

14. Le dispositif d'actionnement (1) selon une des revendications 2 à 13, **caractérisé en ce que** l'unité d'actionnement (2) comprend en outre un cadre de liaison (21), lequel peut être relié au réservoir de chasse d'eau lequel comporte un logement (22) pour l'écarteur (4), dans lequel logement (22) l'écarteur (4) pénètre, en particulier avec l'élément d'écarteur (8) ou l'élément de base (7).

15. Le dispositif d'actionnement (1) selon la revendication 14, lorsqu'elle dépend de l'une des revendications 5 à 13, **caractérisé en ce que** le logement (22) du cadre de liaison (21) comporte des moyens d'encliquetage (10), en particulier des languettes d'encliquetage (23), lesquels coopèrent avec les moyens d'encliquetage (10) de l'élément de base (7) respectivement de l'au moins un élément d'écarteur (8).

16. Un réservoir de chasse d'eau (38) comprenant un dispositif d'actionnement selon une des revendications précédentes, où le réservoir de chasse d'eau présente un logement pour l'au moins un écarteur.

17. Le réservoir de chasse d'eau (38) comprenant un dispositif d'actionnement selon la revendication 14 ou 15, où le réservoir de chasse d'eau présente un logement pour le cadre de liaison (21).

18. Un procédé pour le montage d'un dispositif d'actionnement (1) selon une des revendications précédentes 1 à 15, comprenant
l'étape de mesurer une distance (X) entre la surface antérieure (35) d'une paroi antérieure et une surface de contact (36) entre l'écarteur (4) et le réservoir de chasse d'eau, respectivement le cadre de liaison;
l'étape de mesurer la distance (X) depuis de côté frontal (39) de l'unité d'actionnement destiné à être monté par rapport à la dite surface (35), en particulier à ras;
l'étape de couper à longueur de l'écarteur (4) à base de la distance mesurée (X), et
l'étape de monter le dispositif d'actionnement, où l'écarteur (4) coupé à longueur vient en contact avec la dite surface de contact (36), ainsi que ;
éventuellement l'étape d'ajustement fin de l'unité d'actionnement à l'aide des éléments d'ajustement.
